# EUROPÄISCHE PATENTSCHRIFT

(11) **EP 1 417 689 B1**
(45) Veröffentlichungstag und Bekanntmachung des Hinweises auf die Patenterteilung: **04.03.2009**
(21) Anmeldenummer: 02742635.2
(22) Anmeldetag: 16.07.2002
(51) Int. Cl.: H01B 17/26

(54) **HOCHSPANNUNGSDURCHFÜHRUNG**
HIGH-VOLTAGE LEAD-THROUGH
TRAVERSEE HAUTE-TENSION

(30) Priorität: 13.08.2001 EP 01810776
(43) Veröffentlichungstag der Anmeldung: 12.05.2004
(73) Patentinhaber: ABB Schweiz AG, 5400 Baden (CH)
(72) Erfinder: GISY, Stefan, DE / D-79804 Dogern (DE)
(74) Vertreter: ABB Patent Attorneys
(86) Internationale Anmeldenummer: PCT/CH2002/000393
(87) Internationale Veröffentlichungsnummer: WO 2003/017291

(56) Entgegenhaltungen:
- US-A- 3 257 501
- US-A- 4 123 618

## Beschreibung

### TECHNISCHES GEBIET

Bei der Erfindung wird ausgegangen von einer Hochspannungsdurchführung nach dem Oberbegriff von Patentanspruch 1. Eine solche Hochspannungsdurchführung enthält einen zylindersymmetrisch ausgebildeten und mit Hochspannung beaufschlagbaren Tragkörper, einen auf Erdpotential führbaren Durchführungsfuss, einen auf dem Tragkörper gehaltenen, feldsteuernden Isolierkörper, welcher auf dem Durchführungsfuss gehalten ist, und eine an den Isolierkörper angeformte Freiluftisolation. Mit der Durchführung wird ein hochspannungsführender Stromleiter durch eine auf Erdpotential führbare Gehäusewand aus dem Inneren eines Apparates, beispielsweise eines Transformators oder eines Schalters, an Freiluft geführt.

### STAND DER TECHNIK

Mit dem Oberbegriff nimmt die Erfindung auf eine Hochspannungsdurchführung Bezug, wie sie beispielsweise in Fig.4 von US 4,123,618 A beschrieben ist. Die beschriebene Durchführung ist nach Art einer Säule ausgebildet und enthält einen als Montageflansch 25 ausgeführten Durchführungsfuss, der eine Öffnung eines geerdeten Gehäuses eines elektrischen Apparates, insbesondere eines Transformators oder eines Hochspannungsschalters, umfassen und an dem Gehäuse befestigt werden kann. Der Montageflansch 25 ist an einem feldsteuernden, zylindersymmetrischen Isolierkörper 55 gehalten. Der Isolierkörper 55 ist als Kondensatordurchführung ausgebildet und ist seinerseits auf der Mantelfläche eines längs der Säulenachse erstreckten und auf Hochspannungspotential führbaren Stromleiters 23 befestigt, welcher als Stromanschluss der Durchführung dient. Der feldsteuernde Isolierkörper ist spaltfrei umgossen von einer Freiluftisolation 57 auf der Basis eines elastischen witterungsbeständigen Materials. Auf der vom Montageflansch 25 abgewandten Seite ist die Freiluftisolation von der Mantelfläche des feldsteuernden Isolierkörpers 55 über eine sich daran anschliessende Stirnfläche auf den Stromleiter 23 aufgeformt, so dass der feldsteuernde Isolierkörper 55 vollständig von der Freiluftisolation umhüllt ist.

Auch bei einer aus US 3,257,501 A bekannten Durchführung wird die Freiluftisolation von der Mantelfläche des feldsteuernden Isolierkörper über dessen Stirnfläche auf den mit Hochspannung beaufschlagbaren Stromleiter geführt.

### DARSTELLUNG DER ERFINDUNG

Die Erfindung, wie sie in den Patentansprüchen definiert ist, löst die Aufgabe, eine Hochspannungsdurchführung der eingangs genannten Art anzugeben, welche sich durch einfachen Aufbau und durch grosse Betriebssicherheit auszeichnet.

Bei der erfindungsgemässen Hochspannungsdurchführung ist ein an Luft geführter und im Umfangsrichtung erstreckter ringförmiger Abschnitt der Mantelfläche des Tragkörpers als Dichtungsfläche ausgebildet und ist in einem an die Dichtungsfläche sich anschliessenden weiteren ringförmigen Abschnitt der Mantelfläche eine in Umfangsrichtung geführte und mit Material der Freiluftisolation gefüllte Ringnut eingeformt. Die Dichtungsfläche dient bei der Herstellung der erfindungsgemässen Hochspannungsdurchführung dem Abstützen eines Dichtungsrings einer Giessform. Die Freiluftisolation kann so bei der Herstellung der Hochspannungsdurchführung in einfacher Weise auf die Mantelfläche des Tragkörpers aufgegossen werden. Durch die in den weiteren ringförmigen Abschnitt der Mantelfläche des Tragkörpers eingeformte und mit Material der Freiluftisolation gefüllte Ringnut wird der Rand der Freiluftisolation verschiebungsfest fixiert und das Innere der Hochspannungsdurchführung nach aussen wirksam abgedichtet.

Der Rand der Freiluftisolation ist dann besonders gut festgesetzt und vor Beschädigungen gesichert, wenn die Ringnut an ihrer vom Durchführungsfuss abgewandte Seite lediglich bis zum Flankenrand mit Material der Freiluftisolation gefüllt ist, so dass die derart gebildete Mantelfläche und der sich anschliessende, als Dichtungsfläche ausgebildete erste Abschnitt der Mantelfläche des Tragkörpers stufenlos ineinander übergehen.

Um einen Kabelbolzen eines in den Tragkörper eingezogenen Stromleiters mit einfachen Mitteln fixieren zu können, empfiehlt es sich, in einen sich an den ersten anschliessenden dritten ringförmigen Abschnitt der Mantelfläche ein Aussengewinde für den Kabelbolzen einzuformen.

### KURZE BESCHREIBUNG DER ZEICHNUNGEN

Die Erfindung wird nachstehend anhand von Ausführungsbeispielen erläutert. Es zeigt:
- Fig. 1: eine Seitenansicht einer in Richtung einer Achse teilweise geschnitten dargestellten Hochspannungsdurchführung nach der Erfindung, und
- Fig. 2: eine Aufsicht auf einen vergrössert dargestellten oberen Abschnitt der Hochspannungsdurchführung gemäss Fig.1 während der Fertigung.

### WEGE ZUR AUSFÜHRUNG DER ERFINDUNG

In beiden Figuren bezeichnen gleiche Bezugszeichen auch gleichwirkende Teile. Die in Fig. 1 dargestellte Hochspannungsdurchführung ist nach Art einer Säule ausgeführt und enthält einen längs einer Achse 1 zylindersymmetrisch ausgebildeten und mit Hochspannnung beaufschlagbaren metallenen Tragkörper 2, einen auf Erdpotential führbaren metallenen Durchführungsfuss 3 sowie einen mit einer Schulter 4 auf dem Durchführungsfuss 3 abgestützten und auf dem Tragkörper 2 gehaltenen, feldsteuernden Isolierkörper 5, welcher vorzugsweise als Kondensatordurchführung ausgebildet ist. Auf die Mantelfläche 6 des Isolierkörpers 5 ist eine Freiluftisolation 7 aufgebracht, welche auf ihrer vom Durchführungsfuss 3 abgewandten Stirnseite von der Mantelfläche 6 über eine daran anschliessende Stirnfläche 8 des feldsteuernden Isolierkörpers auf den Tragkörper 2 aufgeformt ist.

Der Tragkörper 2 kann als Rohr oder aber als massiver Bolzen ausgebildet sein. Bei seiner Ausbildung als Rohr trägt er nicht nur den Isolierkörper 5, sondern dient zugleich auch der Aufnahme eines hochspannungsführenden Kabelendes, welches mit einem Kabelbolzen am oberen Ende des Tragkörpers elektrisch leitend befestigt ist. Ist der Tragkörper als Bolzen ausgebildet, so kann dieser Bolzen den sonst im Kabelende fliessenden Strom führen.

Der Isolierkörper weist einen oberen überwiegend zylinderförmig und einen unteren teilweise konisch ausgebildeten Abschnitt auf. Der zylinderförmige Abschnitt ist im Inneren der Freiluftisolation 7 angeordnet und dient der Steuerung des elektrischen Feldes des bei Betrieb der Durchführung fliessenden Stroms im Bereich der Freiluftisolation 7 und des Durchführungsfusses 3. Der darunter liegende, teilweise konisch ausgeführte Abschnitt ist bei Betrieb der Durchführung in einem mit dem Durchführungsfuss 3 elektrisch leitend verbundenen Gehäuse, beispielsweise eines Transformators, angeordnet und steuert das elektrische Feld des in der Durchführung fliessenden Stroms im Gehäuseinneren. Die beiden Enden des Tragkörpers 2 sind aus dem Inneren der Durchführung herausgeführt. Ist der Tragkörper als Rohr ausgebildet, so wird durch das untere Ende des Tragkörpers 2 der Kabelbolzen des Stromleiters eingeführt, werden Kabelbolzen und Stromleiter durch das Rohr gezogen und wird der Kabelbolzen schliesslich am oberen Ende des Rohrs mit Hilfe einer mit einem Aussengewinde 9 verschraubten Haltevorrichtung fixiert.

Bei der Herstellung der Durchführung wird zunächst der vom Durchführungsfuss abgewandte obere Endbereich des Tragkörpers 2, so wie dies in Fig.2 angegeben ist, ausgebildet. Dieser Endbereich ist zylinderförmig und weist auf seiner Mantelfläche drei übereinanderliegende ringförmige Abschnitte auf. In den untersten Abschnitt ist eine Ringnut 10 und in den obersten das Aussengewinde 9 eingeformt. Der dazwischenliegende Abschnitt ist als Dichtungsfläche 11 ausgeführt. Der Endbereich kann vor oder nach dem Aufbringen des Isolierkörpers 5 auf den Tragkörper 2 gefertigt werden.

Der Durchführungsfuss 3 wird von oben auf den auf dem Tragkörper 2 befestigten Isolierkörper aufgezogen und an der Schulter 4 abgestützt. Sodann wird die solchermassen vormontierte Durchführung in einer zweiteilige Giessform angeordnet. Der Innenraum der Giessform ist an einer am Durchführungsfuss 3 vorgesehenen Dichtungsfläche und an der Dichtungsfläche 11 mit Hilfe von Dichtungsringen nach aussen vakuum- und druckfest abgeschlossen. Ein Teil 12 der Giessform mit einem Dichtungsring 13 ist aus Fig.2 ersichtlich.

Nach Füllen der Form mit einem flüssigen Silikon und Aushärten der Füllmasse wird die von der Mantelfläche 6 über die Stirnseite 8 des Isolierkörpers 5 auf den Endbereich des Tragkörpers 2 geformte Freiluftisolation erreicht. Dadurch, dass die Isolation nun unmittelbar auf den Tragkörper aufgeformt ist, kann der beim Stand der Technik vorgesehene Durchführungskopf entfallen und wird zugleich ein langer Kriechwegs zwischen dem oberen Endbereich des Tragkörpers 2 und dem Durchführungsfuss 3 erzielt.

Zweckmässigerweise ist der Teil 12 der Giessform derart ausgebildet, dass ein beim Stand der Technik sonst vorhandener metallener Durchführungskopf durch die Freiluftisolation nachgebildet wird.

Durch die in der Ringnut 10 vorhandene Vergussmasse wird der vom Durchführungsfuss 3 abgewandte Rand der Freiluftisolation 7 verschiebungsfest fixiert und das Innere der Hochspannungsdurchführung nach aussen abgedichtet.

Die Ringnut 10 ist an ihrer vom Durchführungsfuss 3 abgewandte Seite bis zum Flankenrand 14 mit Material der Freiluftisolation gefüllt ist. Die Mantelfläche der Freiluftisolation 7 geht dabei bündig in die Dichtungsfläche 11 über. Der Rand der Freiluftisolation 7 ist dann wegen der Ringnut 10 nicht nur besonders gut festgesetzt sondern zugleich auch vor Beschädigungen gesichert.

### BEZUGSZEICHENLISTE

- 1: Achse
- 2: Tragkörper
- 3: Durchführungsfuss
- 4: Schulter
- 5: Isolierkörper
- 6: Mantelfläche
- 7: Freiluftisolation
- 8: Stirnfläche
- 9: Aussengewinde
- 10: Ringnut
- 11: Dichtungsfläche
- 12: Teil einer Giessform
- 13: Dichtungsring
- 14: Flankenrand

## Patentansprüche

1. Hochspannungsdurchführung mit einem zylindersymmetrisch ausgebildeten und mit Hochspannung beaufschlagbaren Tragkörper (2), einem auf Erdpotential führbaren Durchführungsfuss (3), einem den Durchführungsfuss (3) tragenden und auf dem Tragkörper (2) gehaltenen, feldsteuernden Isolierkörper (5) und mit einer auf eine Mantelfläche (6) des Isolierkörpers (5) aufgebrachten Freiluftisolation (7), bei dem die Freiluftisolation (7) auf ihrer vom Durchführungsfuss (3) abgewandten Seite von der Mantelfläche (6) über eine daran anschliessende Stirnfläche (8) des feldsteuernden Isolierkörpers (5) auf den Tragkörper (2) aufgeformt ist, **dadurch gekennzeichnet, dass** ein an Luft geführter und im Umfangsrichtung erstreckter erster ringförmiger Abschnitt der Mantelfläche des Tragkörpers (2) als Dichtungsfläche (11) ausgebildet ist, und dass in einen an den ersten sich anschliessenden zweiten ringförmigen Abschnitt der Mantelfläche eine in Umfangsrichtung geführte und mit Material der Freiluftisolation (7) gefüllte Ringnut (10) eingeformt ist.

2. Durchführung nach Anspruch 1, **dadurch gekennzeichnet, dass** die Ringnut (10) an ihrer vom Durchführungsfuss (3) abgewandte Seite bis zum Flankenrand mit Material der Freiluftisolation gefüllt ist.

3. Durchführung nach Anspruch 2, **dadurch gekennzeichnet, dass** in einen an den ersten anschliessenden dritten ringförmigen Abschnitt der Mantelfläche des Tragkörpers (2) ein Aussengewinde (9) für einen Kabelbolzen eingeformt ist.

## Claims

1. High-voltage bushing having a cylindrically symmetrical mount body (2) to which high voltage can be applied, having a bushing foot (3) which can be kept at earth potential, having a field-controlling insulating body (5) which supports the bushing foot (3) and is held on the mount body (2), and having open-air insulation (7) which is fitted to an outer surface (6) of the insulating body (5), in which the open-air insulation (7) is formed on the mount body (2) on its side facing away from the bushing foot (3) by the outer surface (6) over an end surface (8), adjacent thereto, of the field-controlling insulating body (5), **characterized in that** a first annular section of the outer surface of the mount body (2) which is guided on air and extends in the circumferential direction, is in the form of a sealing surface (11) and **in that** an annular groove (10), which is guided in the circumferential direction and is filled with material of the open-air insulation (7) is formed in a second annular section, adjacent to the first, of the outer surface.

2. Bushing according to Claim 1, **characterized in that** the annular groove (10) is filled with material of the open-air insulation as far as the flank edge, on the side facing away from the bushing foot (3).

3. Bushing according to Claim 2, **characterized in that** an external thread (9) for a cable bolt is formed in a third annular section, adjacent to the first, of the outer surface of the mount body (2).

## Revendications

1. Traversée à haute tension comprenant un corps porteur (2) de forme cylindrosymétrique et exposé à la haute tension, un pied de traversée (3) pouvant être mis au potentiel de la terre, un corps isolant (5) de commande du champ qui porte le pied de traversée (3) et qui repose sur le corps porteur (2) et comprenant une isolation à l'air libre (7) appliquée sur une surface d'enveloppe (6) du corps isolant (5), l'isolation à l'air libre (7) étant appliquée et façonnée sur le corps porteur (2) sur son côté opposé au pied de traversée (3) par la surface d'enveloppe (6) au-dessus d'une face frontale (8) du corps isolant (5) de commande du champ qui s'y rattache, **caractérisée en ce qu'**une première section de forme annulaire de la surface d'enveloppe du corps porteur (2) amenée à l'air libre et s'étendant dans le sens du pourtour est réalisée sous la forme d'une surface d'étanchéité (11) et qu'une rainure annulaire (10) qui s'étend dans le sens du pourtour et qui est remplie de l'isolation à l'air libre (7) est façonnée dans une deuxième section de forme annulaire de la surface d'enveloppe qui se rattache à la première.

2. Traversée selon la revendication 1, **caractérisée en ce que** la rainure annulaire (10) est remplie de matériau d'isolation à l'air libre jusqu'au bord du flanc sur son côté à l'opposé du pied de traversée (3).

3. Traversée selon la revendication 2, **caractérisée en ce qu'**un filetage (9) pour un boulon de câble est façonné dans une troisième section annulaire de la surface d'enveloppe du corps porteur (2) qui est rattachée à la première.
